# EUROPÄISCHE PATENTSCHRIFT

(11) **EP 0 640 731 B1**
(45) Veröffentlichungstag und Bekanntmachung des Hinweises auf die Patenterteilung: **23.04.1997**
(21) Anmeldenummer: 93113553.7
(22) Anmeldetag: 25.08.1993
(51) Int. Cl.: E04F 10/06, E06B 9/171

(54) **Tuchrollenmarkise**
Florentine blind with wind-up sheet
Marquise avec toile enroulable

(43) Veröffentlichungstag der Anmeldung: 01.03.1995
(73) Patentinhaber: RÖDELBRONN GMBH, D-41199 Mönchengladbach (DE)
(72) Erfinder: Rödelbronn, Horst, D-41469 Neuss (DE)
(74) Vertreter: König, Reimar, Dr.-Ing.

(56) Entgegenhaltungen:
- EP-A- 0 531 274
- CH-A- 105 895
- CH-A- 622 051
- DE-U- 7 623 818
- DE-U- 9 208 411
- FR-A- 2 365 013

## Beschreibung

Die Erfindung bezieht sich auf eine Tuchrollenmarkise mit einem von einer Tuchrolle abrollbaren und auf dieselbe aufrollbaren Markisentuch und einem hierfür an einer Wand oder Decke befestigbaren Markisenkasten, in welchem die Tuchrolle auf der rohrartigen Lagerwelle aufzunehmen ist und die rohrartige Lagerwelle stirnseitig gelagert ist, wobei das bei aufgewickelter Tuchrolle vordere Tuchende an einer sich entlang der Markisenbreite er streckenden, vorderseitigen Leiste gelenkig befestigt ist, und das innere, nicht ausfahrbare Ende des Markisentuches über eine sich im Bereich der Breite der Tuchrolle erstreckende, endseitige Schlaufe um einen in achsialer Richtung der Lagerwelle verlaufende Kedernut befindlichen Keder festgelegt ist.

Eine Tuchrollenmarkise dieser Art ist nach dem DGM 76 23 818.1 bekannt. Danach wird zur Fixierung einer gleichmäßigen Ebene für den Ablauf des Markisendruckes eine Lagerung der Tuchrolle, bei welcher die nicht ausfahrbaren Enden der Gelenkstange in Lagern derart einstellbar sind, daß ihre Neigung mittels an den Wänden angelenkten Schraubbolzen festlegbar ist.

Die Montage der Tuchrolle erfolgt hierbei von vorne, dadurch, daß das Markisentuch entlang der Vorderkante als Hohlsaum ausgeführt ist, in welche Schlaufe der Kederstab einzuführen ist, wobei die Schlaufe entlang der gesamten Tuchbreite in die Kedernut von vorne eingebracht sein muß. Sodann wird von einer der beiden Seiten her der Kederstab in den Hohlsaum des Markisentuches eingeschoben.

Da die Reibung mit zunehmender Einschubbreite sehr stark ansteigt, verläuft dieser Teil der Montage äußerst aufwendig. Hinzu kommt, daß dies auch vielfach die Benutzung des benachbarten Grundstückes erfordert. Insbesondere schränkt die spätere Grundstücksbebauung die Zugänglichkeit neben der Markise oft völlig ein. Je nach Markisentyp bzw. angrenzenden Bebauung müssen daher selbst bei einfacheren, nachträglichen Montagearbeiten mehr Teile, als erforderlich, soweit sie den Zugang sperren, ausgebaut werden. Da dies schon beim Tuchrollenwechsel erforderlich ist, ist ein erheblicher Mehraufwand unvermeidlich.

Die Aufgabe der Erfindung besteht darin, die anstrengende Montage für die Zugänglichkeit der Tuchrolle sicherzustellen oder mindestens fühlbar zu erleichtern.

Gelöst wird diese Aufgabenstellung durch die Vorschläge der Patentansprüche.

Somit gestattet es die Erfindung, ohne die Notwendigkeit eines Ausbaus von für den Tuchrollenwechsel vermeidbaren Teilen die Montage auf den Einbau und den Ausbau zu beschränken. Nach der Erfindung wird zunächst in die vom Hohlsaum gebildete Schlaufe der erfindungsgemäß gestaltete Keder eingeschoben. In die insbesondere mit rundem Querschnitt ausgeführte Kedernut läßt sich im spannungsfreien Zustand der Keder vorbereitend in eine Endlage kippen, die derjenigen, nach welcher das Markisentuch abrollen soll, entgegengesetzt ist. In dieser Position ist der Keder nämlich aus der Kedernut im Gegensatz zur Ablaufrichtung frei aushebbar. Ein unbeabsichtiges Lösen dieser Verbindung scheidet im ausgerollten Zustand an dem Spannungszug, unter dem das Markisentuch steht, und im spannungsfreien Zustand an der Verriegelung der außen an der hohlen Lagerwelle anliegenden, längeren Schenkel aus. Es kommt daher entweder zur kraftschlüssigen oder zur formschlüssigen Verriegelung des Keders.

Ein besonderer Vorteil wird dadurch geschaffen, daß durch die Klemmlage, und zwar auch dann, wenn letztere bereichweise unterbrochen ist, eine seitliche Verschiebung der Tuchrolle ausgeschaltet ist. Hierdurch entfallen zusätzliche Befestigungsmittel, die sonst von den Stirnseiten her in die Schlaufen eingeschoben werden müssen.

### SPEZIELLE FIGURENBESCHREIBUNG:

Zur weiteren Veranschaulichung der Erfindung wird auf die Zeichnungen Bezug genommen, die aus Gründen der Anschaulichkeit die Erfindung in verschiedenen Ausführungen darstellen. Darin zeigen:
- Figur 1: eine Anordnung eines Markisenkastens gemäß dem Stand der Technik nach dem DGM 76 23 818.1,
- Figur 2: die rohrartige Lagerwelle im Querschnitt,
- Figur 3: die rohrartige Lagerwelle mit erfindungsgemäß eingesetztem Keder,
- Figur 4: ein erfindungsgemäßes Profil des Keders,
- Figur 5: eine Vergrößerung der Kedernut mit eingesetztem Keder nach Fig.3,
- Figur 6: eine Ausführungsform entsprechend Fig.5 mit teilweise eingesetztem Keder.

Nach Figur 1 ist das Gehäuse 2 mittels Schraubmuttern 23 und Klammern 24 an einer Wand befestigt. Das Markisentuch 9 ist vollständig aufgerollt und bildet die Tuchrolle 7. In diesem Zustand ist die vordere Leiste mit ihrem unteren Schenkel 20 erkennbar, wobei der Schenkel 20 eine Oberdeckungslage 25 mit dem liegenden Schenkel 8 des Gehäuses 2,8 einnimmt.

Für die Tuchrolle 7 ist die Wand 6 mit einem entsprechenden Ausschnitt versehen. Das Markisentuch 9 ist mit seiner vorderseitigen Schlaufe in der Leiste 18, die zum Aufspannen des Tuches vorfährt, gelenkig gelagert.

Die Lagerwelle 12 ist mit einer in Achsrichtung verlaufenden Kedernut 13 versehen, in welcher hier ein Rundstab als Keder 14 wirkt.

Der Bereich, in welchem der Keder in die Kedernut gemäß der Erfindung ausgeführt und eingesetzt ist, ist in den nachfolgenden Figuren vergrößert wiedergegeben.

So zeigt Figur 2 den Querschnitt der Lagerwelle 12. Vom Umfang her ist diese mit der Kedernut 13über die gesamte achsiale Länge ausgeführt. Das Profil der Kedernut 13 ist im wesentlichen kreisförmig sowie durch einen äußeren Schlitz 17 von außen zugänglich.

Die Lagerwelle 12 ist weiterhin Gegenstand der Figur 3, nach welcher in der erfindungsgemäßen Weise ein Keder 14 in die endseitige Schlaufe 11 des folgenden Tuchendes 10 eingelegt ist.

In weiterer Vergrößerung ist der neue Keder 14 in Figur 4 wiedergegeben. Man erkennt deutlich einen dünneren Unterschenkel 16 sowie einen kurzen, dickeren Oberschenkel 16. Beide Teile verbindet ein kurvig ausgeführtes Zwischenstück 19.

Figur 5 zeigt das in die Kedernut 13 eingreifende Profil des Keders 14. Dabei ist der Keder 14 seinerseits in die endseitige Schlaufe 11 des Markisentuches 9 eingesetzt. Somit liegt der Keder 14 mittelbar an der Innenwand 28 an. Die Darstellung macht dabei besonders deutlich, daß bei Spannung des Markisentuches 9 Hohlbereiche des Keders 14 überbrückt werden, die bei Belastung in der einen Richtung ein höchstens elastisch nachgebendes Anlegen ermöglichen. Ein Kippen in der dazu entgegengesetzten Richtung läßt eine Lösung des Keders 14 aus der Kedernut 13 zu, und damit auch die Lösung des Markisentuches 9 aus seiner vorderen Klemmlage.

Den vorbeschriebenen Zustand gibt Figur 6 wieder. Dabei ist lediglich der kleinere, dickere Unterschenkel 16 noch im äußeren Schlitz 17 gehalten. Erkennbar würde sich jedoch auch dieser Teil mit dem entsprechenden Schlaufenabschnitt bei Anhebung ablösen lassen.

## Patentansprüche

1. Tuchrollenmarkise mit einem von einer Tuchrolle (7) abrollbaren und auf dieselbe aufrollbaren Markisentuch (9) und einem hierfür an einer Wand oder Decke befestigbaren Markisenkasten (2, 8), in welchem die Tuchrolle (7) auf der rohrartigen Lagerwelle (12) aufzunehmen ist und die rohrartige Lagerwelle (12) stirnseitig gelagert ist, wobei das bei aufge wickelter Tuchrolle (7) vordere Tuchende (10) an einer sich entlang der Markisenbreite erstreckenden, vorderseitigen Leiste (18) gelenkig befestigt ist, und das innere, nicht ausfahrbare Ende des Markisentuches (9) über eine sich im Bereich der Breite der Tuchrolle (7) erstreckende, endseitige Schlaufe (11) um einen in achsialer Richtung der Lagerwelle (12) verlaufende Kedernut (13) befindlichen Keder (14) festgelegt ist,
dadurch gekennzeichnet,
daß der Keder (14) eine Profilleiste mit einem etwa S-förmigen Querschnitt ist, dessen Ober- und Unterschenkel (15, 16) von unterschiedlicher Länge sind und parallel zueinander verlaufen,
und welches mit seinem kurzen Unterschenkel (16) in den äußeren Schlitz (17) in die Kedernut (26) einführbar ist,
und daß ferner das schräge Zwischenstück (19) des Keders (14) sowie der hierzu spitze Neigungswinkel des langen Oberschenkels (15) des Keders (14) derart auf die Breite des äußeren Schlitzes (17) abgestimmt sind, daß sich der lange Oberschenkel (15) bei Belastung seitens des im gleichen Sinne ziehenden Markisentuches (9) hakenartig in der Kedernut (13) anlegt.

2. Tuchrollenmarkise nach Anspruch 1,
dadurch gekennzeichnet,
daß der obere, lange Schenkel (15) von geringerer Dicke als der untere, kurze Schenkel (16) ist.

3. Tuchrollenmarkise nach den Ansprüchen 1 und 2,
dadurch gekennzeichnet,
daß die hintere Leistenschlaufe (11) eine Umfangslänge aufweist, die zwischen der einfachen und der doppelten, einseitigen Umfangslänge (27) des Keders (14) liegt.

4. Tuchrollenmarkise nach den Ansprüchen 1 bis 3,
dadurch gekennzeichnet,
daß der obere, lange Schenkel (15) in Richtung des Markisentuches (9) dünner wird.

5. Tuchrollenmarkise nach den Ansprüchen 1 bis 4,
dadurch gekennzeichnet,
daß der Keder (14) mit der ihn umschließenden Schlaufe (11) bei Belastung der Tuchrolle (7) in einem Spannungszustand an mehreren Stellen der Innenwand (28) der Kedernut (13) über die ihn umschließenden Teile anliegt.

6. Tuchrollenmarkise nach den Ansprüchen 1 bis 5,
dadurch gekennzeichnet,
daß die an der Innenwand (28) der Kedernut (13) über die am Markisentuch (9) anliegenden Teile mit einer Dicke von etwa der halben bis unter der einfachen Halsöffnung des äußeren Schlitzes (17) ist.

## Claims

1. Cloth roll awning with an awning cloth (9) capable of unwinding from and winding onto a cloth roll (7) together with a wall- or ceiling-mountable awning box (2, 8) to accommodate the cloth roll (7) on the tubular bearing shaft (12), the tubular bearing shaft (12) being supported at its ends, whereby, when the cloth roll (7) is fully wound, the front cloth end (10) is flexibly fixed to a front bar (18) stretching along the width of the awning, and the inner, non-extendible end of the awning cloth (9) is fixed by means of an end loop (11) extending across the width of the cloth roll (7) and enveloping an anchor (14) located in an anchor groove (13) running along the axis of the bearing shaft (12),
characterized in that
the anchor (14) is a profiled bar with an approximately S-shaped cross-section and whose upper and lower arms (15, 16) are of different lengths and run parallel to each other,
and which may be inserted by its shorter, lower arm 16) into the anchor groove (26) through the outer slot (17),
and that the slanting middle section (19) of the anchor (14) as well as the relating acute angle of the long upper arm (15) of the anchor (14) are matched to the width of the outer slot (17) such that the long upper arm (15) engages like a hook with the anchor groove (13) under the tension exerted by the awning cloth (9) pulling in the same direction.

2. Cloth roll awning according to Claim 1,
characterized in that
the upper, long arm (15) is less thick than the lower, short arm (16).

3. Cloth roll awning according to Claims 1 and 2,
characterized in that
the rear anchor loop (11) has a circumferential length of between one and two times the circumferential length of one side (27) of the anchor (14).

4. Cloth roll awning according to Claims 1 to 3,
characterized in that
the upper, long arm (15) narrows in the direction of the awning cloth (9).

5. Cloth roll awning according to Claims 1 to 4,
characterized in that
under the load exerted by the cloth roll (7), the anchor (14) with its enveloping loop (11) is tensioned and, via portions of the envelope, makes contact at several points with the inner wall (28) of the anchor groove (13).

6. Cloth roll awning according to Claims 1 to 5,
characterized in that
the parts contacting the inner wall (28) of the anchor groove (13) via the awning cloth (9) have a thickness of about half to less than one times that of the neck opening of the outer slot (17).

## Revendications

1. Marquise à rouleau de toile avec une toile de marquise (9) déroulable à partir d'un rouleau de toile (7) et enroulable sur ledit et avec un caisson pour marquise (2, 8) y destiné, fixable sur une paroi ou sur un plafond, dans laquelle le rouleau de toile (7) doit être réceptionné sur l'arbre de logement tubulaire (12), lequel est logé sur la partie avant, pour laquelle, lorsque la toile (7) est enroulée, l'extrémité avant de la toile (10) est fixée de manière articulée sur une réglette (18) s'étendant sur la totalité de la largeur de la partie avant de la marquise enroulée, et l'extrémité intérieure non déroulable de la toile de marquise (9) est fixée par un crochet fermé (11) situé à son extrémité et entourant un bourrelet (14) intégré dans une rainure de bourrelet (13) s'étendant dans le sens axial de l'arbre de logement (12),
caractérisée en ce que
le bourrelet (14) est une réglette en profilé d'une section en forme de S dont les jambages supérieur et inférieur (15, 16) sont de longueurs différentes et se déroulent parallèlement l'un à l'autre,
qui peut être introduit par son jambage court (16) dans la fente extérieure (17) de la rainure de bourrelet (26),
et en outre en ce que la partie intermédiaire oblique (19) du bourrelet (14) et l'angle aigu y relatif du jambage supérieur long (15) du bourrelet (14) sont adaptés à la largeur de la fente extérieure (17) de sorte telle que le jambage supérieur long (15) vient en butée dans la rainure de bourrelet (13) lors d'une sollicitation émanant de la toile de marquise (9) tirant dans le même sens.

2. Marquise à rouleau de toile selon la revendication 1, caractérisée en ce que
le jambage supérieur long (15) est d'une épaisseur inférieure à celle du jambage inférieur court (16).

3. Marquise à rouleau de toile selon les revendications 1 et 2, caractérisée en ce que
le crochet fermé (11) présente une longueur circonférentielle située entre la longueur simple et le double de la longueur circonférentielle (27) d'un côté du bourrelet (14).

4. Marquise à rouleau de toile selon l'une des revendications 1 à 3, caractérisée en ce que
le jambage supérieur long (15) diminue en épaisseur dans la direction de la toile de marquise (9).

5. Marquise à rouleau de toile selon l'une des revendications 1 à 4, caractérisée en ce que,
lors d'une sollicitation du rouleau de toile (7) le bourrelet (14) et le crochet fermé (11) l'entourant sont en situation de tension à plusieurs endroits de la paroi intérieure (28) de la rainure de bourrelet (13) par rapport aux pièces qui l'entourent.

6. Marquise à rouleau de toile selon l'une des revendications 1 à 5, caractérisée en ce que,
les pièces en contact avec la paroi intérieure (28) de la rainure de bourrelet (13) présentent une épaisseur d'environ la moitié, jusqu'à moins de l'ouverture de gorge simple de la fente extérieure (17) par rapport aux pièces en contact avec la toile de marquise (9).
